# EUROPÄISCHE PATENTSCHRIFT

(11) **EP 0 549 985 B1**
(45) Veröffentlichungstag und Bekanntmachung des Hinweises auf die Patenterteilung: **19.03.1997**
(21) Anmeldenummer: 92121640.4
(22) Anmeldetag: 18.12.1992
(51) Int. Cl.: B41F 17/00

(54) **Verfahren zum Bedrucken von Karten mit sacklochförmiger Aussparung und Vorrichtung zur Ausführung des Verfahrens**
Method and apparatus for printing cards with a blind hole
Procédé et dispositif pour imprimer des cartes présentant un trou borgne

(30) Priorität: 20.12.1991 DE 4142409
(43) Veröffentlichungstag der Anmeldung: 07.07.1993
(73) Patentinhaber: GAO Gesellschaft für Automation und Organisation mbH, 81307 München (DE)
(72) Erfinder: Kaspers, Norbert, W-8454 Kemnat am Buchberg (DE); Baader, Helmut, Dr., W-8470 Nabburg (DE); Lang, Karl-Heinz, W-8415 Nittenau (DE); Grün, Herbert, D-85591 Vaterstetten (DE); Otto, Thomas, D-81547 München (DE)
(74) Vertreter: Klunker . Schmitt-Nilson . Hirsch

(56) Entgegenhaltungen:
- FR-A- 2 622 323

## Beschreibung

Die Erfindung bezieht sich auf ein Verfahren zum Bedrucken von Ausweiskarten, die sacklochförmige Aussparungen aufweisen.

Derartige Ausweiskarten sind beispielsweise aus der EP 0 197 847 bekannt. Die darin beschriebenen Karten bestehen aus einem einschichtigen Kartenkörper, der eine mehrstufige Aussparung für die Aufnahme eines Chipmoduls enthält.

Aus der FR 2 622 323 sind desweiteren Spritzgußkarten mit sacklochförmigen Aussparungen zum späteren Einbau von Chipmodulen bekannt, die aus einer Kunststoffplatte herausgetrennt werden. Die Kunststoffplatte wird in einer Mehrnutzengußform hergestellt. Vor dem Heraustrennen der einzelnen Karten kann die Kunststoffplatte beispielsweise in Mehrfarbendruck bedruckt werden.

Sowohl in der EP-B1 0 197 847 als auch in der FR-A1 2 622 323 unterscheidet sich die maximale Tiefe der Aussparung nur wenig von der Dicke der Ausweiskarte bzw. der Kunststoffplatte, so daß in dem Bereich der maximalen Tiefe der Aussparung nur noch eine dünne Schicht von etwa 100 µm verbleibt. Diese Schicht wird im folgenden als Membran bezeichnet.

Die Existenz derartiger empfindlicher Membranen erschwert die Erstellung qualitativ hochwertiger, ganzflächiger Druckbilder im Bereich dieser Membranen. So kann beim Bedrucken zumindest die Membran dem Anpreßdruck der Druckvorrichtung nachgeben. Dieses Nachgeben der Membran führt zu einer Verzerrung oder zu Unterbrechungen des Druckbildes im Bereich der Aussparung.

Bei einer mehrstufigen Aussparung, wie sie aus der EP-B1 0 197 847 bekannt ist, ist auch ein Nachgeben eines über die Membran hinausgehenden Bereiches nicht ausgeschlossen. Darüber hinaus kann bei der fertiggestellten, unbedruckten Ausweiskarte bzw. Kunststoffplatte die Membran im ungünstigsten Fall auch konkav verformt sein. Aufgrund dieser konkaven Verformung liegt die Membran nicht in der zu bedruckenden Kartenebene, so daß eine lückenlose Bedruckung der Kartenebene ebenfalls unmöglich ist.

Schließlich ist eine Beschädigung der empfindlichen Membran und damit der Ausweiskarte während des Druckvorganges nicht ausgeschlossen. Auf die Membran wird während des Bedruckens ein Druck ausgeübt. Wird dieser Druck nicht durch einen Gegendruck kompensiert, kann es zum Zerreißen der Membran kommen.

Aufgrund der o.g. Schwierigkeiten wird die der Aussparung gegenüberliegende Kartenebene zumindest im Bereich der Membran oftmals nicht bedruckt. Dies beeinträchtigt das Erscheinungsbild der Ausweiskarte.

Der Erfindung liegt somit die Aufgabe zugrunde, ein Verfahren anzugeben, welches ermöglicht, auch im Bereich der Membran ein fehlerfreies Druckbild zu erzeugen und die Ausweiskarte zumindest in diesem Bereich optimal vor Beschädigung zu schützen. Die erfindungsgemäße Lösung der Aufgabe und vorteilhafte Ausgestaltungen dieser Lösung ergeben sich aus den Ansprüchen.

Der Grundgedanke der Erfindung besteht darin, auf der Gegendruckwalze ein der sacklochförmigen Aussparung angepaßtes Element anzubringen, welches die sacklochförmige Aussparung im Moment des Bedruckens zumindest teilweise ausfüllt und die Membran gegen die Druckwalze preßt.

Die mit der Erfindung erzielten Vorteile bestehen insbesondere darin, daß durch das Einbringen des der Aussparung angepaßten Elements während des Druckvorganges Unebenheiten in der Ausweiskarte beseitigt werden und eine ideale Fläche entsteht. Dies erlaubt das Bedrucken der Ausweiskarte mit einem fein strukturiertem Druckbild auch dann, wenn sich die feinen Strukturen über den Bodenbereich der sacklochförmigen Aussparung erstrecken. Es lassen sich somit Druckbilder beliebiger Kompliziertheit und in hoher Qualität auf die der sacklochförmigen Aussparung gegenüberliegenden Fläche der Ausweiskarte aufbringen. Darüber hinaus ist eine Beschädigung der Ausweiskarte im Bereich der Membran nahezu ausgeschlossen, da sich die auf die Membran wirkenden Kräfte im Moment des Bedruckens kompensieren. Somit wirkt zu keinem Zeitpunkt eine resultierende Kraft auf die Membran.

Weitere Merkmale und Vorteile der Erfindung ergeben sich aus den Ansprüchen und der nachfolgenden Beschreibung eines anhand der Zeichnung beschriebenen Ausführungsbeispiels.

Darin zeigt:
- Fig. 1: eine Ausweiskarte mit einer sachlochförmigen Aussparung,
- Fig. 2: einen Querschnitt durch eine Ausweiskarte mit einer sacklochförmigen Aussparung,
- Fig. 3: einen Querschnitt durch eine an die Aussparung angepaßtes Element,
- Fig. 4: ein in der sacklochförmigen Aussparung eingebrachtes Element,
- Fig. 5: das in Fig. 3 gezeigte Element während des Druckvorganges,
- Fig. 6: einen Querschnitt durch eine Vorrichtung zum Bedrucken von Ausweiskarten,
- Fig. 7: eine Ausschnittsvergrößerung aus der Fig. 6,
- Fig. 8: eine Ausschnittsvergrößerung aus der Fig. 6.

Fig. 1 zeigt eine Ausweiskarte 10 mit einer zweistufigen sacklochförmigen Aussparung 12 in der Draufsicht. Die sacklochförmige Aussparung dient zur späteren Aufnahme eines nicht dargestellten Chipmoduls.

Fig. 2 zeigt eine Ausschnittsvergrößerung des Schnitts A-B der Fig. 1. Der dargestellte Kartenkörper 10 kann beispielsweise in Spritzgußtechnik in einem Arbeitsgang gefertigt werden, aber auch andere Herstellungsmethoden sind denkbar (ausfräsen der Aussparung). Die Aussparung 12 weist eine Membran 11 auf, die im ungünstigen Fall auch konkav verformt sein kann, so daß sie nicht in der zu bedruckenden Kartenfläche 13 liegt.

Fig. 3 zeigt ein Ausführungsbeispiel für ein der sacklochförmigen Aussparung angepaßtes Element 14. Das Element 14 kann aus einem starren Material derartig ausgebildet sein, daß es die sacklochförmige Aussparung 12 beim Einbringen in diese lückenlos und in ihrer Gesamtheit ausfüllt. Die strichlierte Darstellung in Fig. 2 zeigt ein Element 14, das beim Einbringen in die Aussparung nur die Membran abdeckt. Darüber hinaus ist es möglich, Elemente 14 aus einem kompressiblen Material (z. B. Kork oder Gummi) zu erstellen.

Fig. 4 zeigt ein solches kompressibles Element 14 in einer zweistufen Aussparung. Hierbei wird auf das Element 14 zunächst kein Druck ausgeübt. In diesem Fall bedeckt der bis zu der Membran 11 reichende Teil des Elements 14 die Membran 11 nur teilweise. Zwischen den Seitenwänden dieses Teils des Elements 14 und den Seitenwänden der zweiten Stufe der Aussparung bleibt ein Spalt bestehen. Der bis zur Membran 11 reichende Teil des Elements 14 ist in seiner Höhe so ausgebildet, daß die Höhe im unbelasteten Zustand des Elements 14 geringfügig größer ist als die Tiefe der zweiten Stufe der sacklochförmigen Aussparung 12. Dies hat zur Folge, daß der verbleibende Teil des Elements 14 im unbelasteten Zustand nicht auf den Absatz 15 der ersten Stufe aufliegt. Vielmehr ist ein Spalt zwischen diesem Teil des Elements 14 und dem Absatz 15 vorhanden. Darüber hinaus ist der verbleibende Teil des Elements 14 so bemessen, daß im unbelasteten Zustand ein Spalt zwischen den Seitenwänden dieses Teils und den Seitenwänden der ersten Stufe der zweistufigen sacklochförmigen Aussparung 12 existiert.

In Fig. 5 wird die Karte zusammen mit dem Element 14 mit einer senkrecht zur Kartenoberfläche orientierten Kraft belastet. Diese Kraft 16 bewirkt, daß das Element 14 in die zweistufige Aussparung gedrückt wird. Zunächst wird die Membran 11 gegen eine (der Übersichtlichkeit wegen nicht eingezeichnete) Unterlage gedrückt. Danach breitet sich das Element 14 in der senkrecht zur Kraft 16 liegenden Ebene richtungsunabhängig in der sacklochförmigen Aussparung aus, bis diese nahezu lückenlos gefüllt ist. Wirkt kein Druck mehr auf das Element 14, so wird die durch den Druck herbeigeführte Verformung des Elements 14 rückgängig gemacht. Dies erlaubt eine Entnahme des Elements 14 aus der zweistufigen sacklochförmigen Aussparung dergestalt, daß sich die Wandungen des Elements 14 und der Aussparung 12 nicht berühren. Bei der Entnahme treten somit keine Kräfte auf, die die Ausweiskarte beschädigen könnten.

In Fig. 6 ist ein Querschnitt durch eine Vorrichtung zum Bedrucken von Ausweiskarten gezeigt. Die Vorrichtung besteht aus zwei drehbar gelagerten Zylindern 17 und 18. Die beiden Zylinder 17 und 18 können z. B. lotrecht übereinander angeordnet sein. Der Abstand zwischen den Zylindern 17 und 18 entspricht der Summe der Zylinderradien und der Dicke des zu bedruckenden Gegenstandes. Somit kann dieser zwischen den Zylindern 17 und 18 hindurchgeführt werden. Die Hindurchführung zwischen den Zylindern 17 und 18 geschieht senkrecht zur Verbindungslinie der beiden Zylinderachsen. Hierbei dient der Zylinder 17 als Druckwalze, die das Druckbild auf der Ausweiskarte aufbringt. Die dazugehörige Technik soll hier nicht genauer beschrieben werden, da sie dem Fachmann ausreichend bekannt ist. Der zweite Zylinder 18 fungiert als Gegendruckwalze, die den zu bedruckenden Gegenstand gegen die Druckwalze 17 preßt. Auf der Gegendruckwalze 18 sind in periodischen Abständen die Elemente 14 so aufgeklebt, daß sie in die sacklochförmige Aussparung der Ausweiskarte eingepreßt werden können und während des Druckvorganges, wie in Fig. 7 gezeigt, die Aussparung ausfüllen. Nachdem der die Aussparung aufweisende Bereich der Karte die beiden Walzen 17, 18 passiert hat, wird das Element 14 durch die Drehung der Walze 17 und das geradlinige Weitertransportieren der Karte wieder aus der Aussparung entfernt.

Die in den Fig. 6 und 7 gezeigte Vorrichtung zum Bedrucken von Ausweiskarten hat nur beispielhaften Charakter, andere Ausführungsformen sind denkbar. So müssen z. B. die beiden Walzen 17 und 18 nicht zwingend den gleichen Radius haben; ein kleinerer Radius einer der beiden Walzen 17 und 18 kann durch eine entsprechend höhere Winkelgeschwindigkeit während der Walzenrotation kompensiert werden. Darüberhinaus ist eine Anordnung von Druckplatte und Gegendruckplatte (die das Element 14 enthält) auf Zylindern zur Herstellung von bedruckten Ausweiskarten mit einer sacklochförmigen Aussparung 12 nicht notwendig. Auch andere Anordnungen sind denkbar.

Fig. 8 zeigt eine Vorrichtung zum Bedrucken von Ausweiskarten mit einer sacklochförmigen Aussparung in einer Ausschnittsvergrößerung. Diese Ausführungsform zeichnet sich dadurch aus, daß das Element 14 beweglich in dem Gegendruckzylinder 18 gelagert ist. Im folgenden wird beispielhaft beschrieben, wie die Beweglichkeit des Elements 14 erstellt werden kann und welche Vorteile sich aus dieser Beweglichkeit ergeben.

Das aus Gummi beschaffene Element 14 ist auf der Stirnfläche eines stufenförmigen Stifts 19 fixiert. Der stufenförmige Stift 19 befindet sich in einer Hülse 21, die im Gegendruckzylinder 18 montiert ist. Der Stift 19 wird von einer in der Hülse 21 angeordneten Druckfeder 20 in einer definierten Position gehalten. Die Druckfeder 20 drückt die Schulter des Stifts 19 gegen einen in die Hülse 21 eingeschraubten Anschlag 24, welcher eine Verringerung des Innendurchmessers der Hülse 21 bewirkt. Damit kann die Position des stufenförmigen Stifts 19 in der Hülse 21 exakt eingestellt bzw. das Herausragen des Elements 14 über die Oberfläche des Gegendruckzylinders präzise festgelegt werden.

Anstelle des im Innengewinde der Hülse 21 eingeschraubten Einstellringes 24 können selbstverständlich auch alternative Einstellmittel vorgesehen sein. So kann durch entsprechende Schiebemechanismen, welche in Ausnehmungen des Stifts 19 eingreifen (nicht dargestellt), der Stift auch gegen die Kraft einer Zugfeder 20 fixiert werden. In diesem Fall wäre der Stift 19 zwar ebenfalls justierbar, aber im Gegensatz zu der in Fig. 8 dargestellten Ausführungsform nicht mehr elastisch nach innen versenkbar. Weitere Varianten sind je nach benötigter Funktionsweise ebenfalls möglich.

Der Stift 19 ist in dem in Fig. 8 gezeigten Beispiel in der Hülse 21 in radialer Richtung zum Mittelpunkt des Gegendruckzylinders 18 hin frei beweglich. Wenn auf das Element 14 eine Kraft wirkt, welche die durch die Druckfeder 20 ausgeübte Kraft überwindet, wird der Stift 19 somit ins Innere der Hülse 21 gedrückt. Läßt die Kraft auf das Element 14 nach, wird der Stift 19 durch die Druckfeder 20 wieder gegen den Anschlag 24 gedrückt, so daß das Element 14 wieder seine ursprüngliche Position einnimmt.

Der Stift 19 kann zusätzlich durch eine in eine Längsnut greifende Nase drehsicher in der Hülse 21 gelagert werden. Der besseren Übersichtlichkeit wegen sind diese Sicherungsmittel in Fig. 8 nicht berücksichtigt.

Aus der Beweglichkeit des Elements 14 erhält man den Vorteil, daß sowohl Ausweiskarten mit sacklochförmigen Aussparungen als auch solche ohne derartige Vertiefungen zu bedrucken sind, ohne daß der Gegendruckzylinder 18 beschädigt wird bzw. ohne daß der Gegendruckzylinder 18 ausgewechselt werden muß.

Abschließend sei erwähnt, daß anstatt einzelner Ausweiskarten, die Aussparungen aufweisen, auch Mehrnutzenbögen mit einer Vielzahl derartiger Aussparungen verarbeitet werden können. Die erfindungsgemäße Vorrichtung ist in diesem Fall lediglich dahingehend zu modifizieren, daß in jede Aussparung ein entsprechend positioniertes Element eingreift.

## Patentansprüche

1. Verfahren zur Herstellung von Karten mit Chipmodulen, bei dem zunächst ein Kartenkörper (10) mit einer sacklochförmigen Aussparung (12), die im Bodenbereich einen Membranbereich (11) aufweist, auf der der Aussparung gegenüberliegenden Seite des Kartenkörpers mittels einer Druckplatte mit einem Druckbild versehen wird, wobei der Kartenkörper (10) während des Druckvorgangs gegen eine als Gegenlager dienende Fläche angepreßt wird, und bei dem in die sacklochförmige Aussparung (12) nach dem Bedrucken ein Chipmodul eingebracht wird, dadurch **gekennzeichnet,** daß während des Bedruckens in die Aussparung (12) ein Element (14) eingebracht wird, das die Aussparung (12) zumindest teilweise ausfüllt, und den Membranbereich (11) der Aussparung (12) in der Druckebene hält und gegen den Andruck der Druckplatte stabilisiert.

2. Verfahren nach Anspruch 1, dadurch **gekennzeichnet,** daß das Element (14) auf der Gegendruckfläche (18) befestigt und nur während des Druckvorganges in die Aussparung (12) eingebracht ist.

3. Vorrichtung zum Bedrucken von Karten nach Anspruch 1 mit einer Druckfläche (17) und einer Gegendruckfläche (18), wobei die Karten durch die Gegendruckfläche (18) auf die Druckfläche (17) preßbar sind, dadurch **gekennzeichnet,** daß ein in die Aussparung (12) einbringbares Element (14) auf der Gegendruckfläche (18) als erhabener Bereich ausgebildet ist.

4. Vorrichtung nach Anspruch 3, dadurch **gekennzeichnet,** daß der erhabene Bereich als separates Element (14) ausgebildet ist, welches auf der Gegendruckfläche befestigt ist.

5. Vorrichtung nach Anspruch 4, dadurch **gekennzeichnet,** daß das Element (14) aufgeklebt ist.

6. Vorrichtung nach einem oder mehreren der Ansprüche 3 - 5, dadurch **gekennzeichnet,** daß das Element (14) aus kompressiblem Material besteht.

7. Vorrichtung nach einem oder mehreren der Ansprüche 3 - 6, dadurch **gekennzeichnet,** daß die Gegendruckfläche (18) als Gegendruckwalze (18) ausgeführt ist, auf deren Umfang mehrere der Elemente (14) vorgesehen sind.

8. Vorrichtung nach einem oder mehreren der Ansprüche 3 - 7, dadurch **gekennzeichnet,** daß das Element (14) zumindest der Form des Membranbereichs (11) angepaßt ist.

9. Vorrichtung nach einem oder mehreren der Ansprüche 3 - 7, dadurch **gekennzeichnet,** daß das Element (14) der Form der Aussparung (12) angepaßt ist.

10. Vorrichtung nach Anspruch 6, dadurch **gekennzeichnet,** daß das Element (14) etwas höher ausgeführt ist als die Aussparung (12) tief ist und in den Materialeigenschaften derart gewählt ist, daß es sich während des Durckvorganges der Aussparung durch Zusammenpressen anpaßt.

11. Vorrichtung zum Bedrucken von Karten nach Anspruch 1 mit einer Druckfläche (17) und einer Gegendruckfläche (18), wobei die Karten durch die Gegendruckfläche (18) auf die Druckfläche (17) preßbar sind, dadurch **gekennzeichnet,** daß ein in die Aussparung (12) einbringbares Element (14) in der Gegendruckfäche beweglich angeordnet ist.

12. Vorrichtung nach Anspruch 11, dadurch **gekennzeichnet,** daß das Element (14) an einem Stift (19) befestigt ist, der in der Gegendruckfläche versenkbar ist.

13. Vorrichtung nach Anspruch 12, dadurch **gekennzeichnet,** daß der Stift (19) durch eine Druckfeder (20) so gegen einen Anschlag (24) gepreßt wird, daß das Element (14) in definierter Form aus der Oberfläche der Gegendruckfläche (18) herausragt.

14. Vorrichtung nach Anspruch 13, dadurch **gekennzeichnet,** daß die Position des Anschlages (24) variabel ist.

15. Karte (10) mit einer sacklochförmigen Aussparung (12) im Kartenkörper für den Einbau eines Chipmoduls, wobei die sacklochförmige Aussparung (12) im Bodenbereich einen Membranbereich (11) mit einer Dicke von etwa 100 µm aufweist, dadurch **gekennzeichnet,** daß die Karte (10) gemäß dem Verfahren nach Anspruch 1 bedruckt ist und auf der der Aussparung (12) gegenüberliegenden Seite ein Druckbild aufweist, das im Membranbereich (11) frei von Unterbrechungen und Verzerrungen ist.

## Claims

1. A method for producing cards having chip modules wherein a card body (10) with a blind hole-shaped recess (12) having a membrane area (11) in the bottom area is first provided with a printed pattern by means of a printing plate on the side of the card body opposite the recess, the card body (10) being pressed against a surface serving as a support during the printing operation, and wherein a chip module is introduced into the blind hole-shaped recess (12) after printing, characterized in that during printing an element (14) is introduced into the recess (12) for at least partly filling the recess (12) and holding the membrane area (11) of the recess (12) in the printing plane, stabilizing it against the pressure of the printing plate.

2. The method of claim 1, characterized in that the element (14) is fastened to the back pressure surface (18) and introduced into the recess (12) only during the printing operation.

3. An apparatus for printing cards as in claim 1 having a pressure surface (17) and a back pressure surface (18), the cards being pressed onto the pressure surface (17) by the back pressure surface (18), characterized in that an element (14) to be introduced into the recess (12) is formed as a raised area on the back pressure surface (18).

4. The apparatus of claim 3, characterized in that the raised area is formed as a separate element (14) which is fastened to the back pressure surface.

5. The apparatus of claim 4, characterized in that the element (14) is glued on.

6. The apparatus of one or more of claims 3 to 5, characterized in that the element (14) is made of compressible material.

7. The apparatus of one or more of claims 3 to 6, characterized in that the back pressure surface (18) is designed as a back pressure roll (18) with a plurality of the elements (14) provided on its circumference.

8. The apparatus of one or more of claims 3 to 7, characterized in that the element (14) is adapted at least to the shape of the membrane area (11).

9. The apparatus of one or more of claims 3 to 7, characterized in that the element (14) is adapted to the shape of the recess (12).

10. The apparatus of claim 6, characterized in that the element (14) is designed to be somewhat higher than the recess (12) is deep, and its material properties are selected such that it adapts to the recess by compression during the printing operation.

11. An apparatus for printing cards as in claim 1 having a pressure surface (17) and a back pressure surface (18), the cards being pressed onto the pressure surface (17) by the back pressure surface (18), characterized in that an element (14) to be introduced into the recess (12) is disposed movably in the back pressure surface.

12. The apparatus of claim 11, characterized in that the element (14) is fastened to a pin (19) that is retractable into the back pressure surface.

13. The apparatus of claim 12, characterized in that the pin (19) is pressed by a compression spring (20) against a stop (24) such that the element (14) protrudes out of the back pressure surface (18) in a predefined form.

14. The apparatus of claim 13, characterized in that the position of the stop (24) is variable.

15. A card (10) having a blind hole-shaped recess (12) in the card body for introduction of a chip module, the blind hole-shaped recess (12) having in the bottom area a membrane area (11) with a thickness of about 100 microns, characterized in that the card (10) is printed by the method of claim 1 and has on the side opposite the recess (12) a printed pattern which is free from interruptions and distortions in the membrane area (11).

## Revendications

1. Procédé pour la fabrication de cartes avec modules à puce, avec lequel d'abord un corps de carte (10) avec un évidemment (12) en forme de trou borgne, qui présente une zone de membrane (11) dans la zone du fond, est muni d'une image imprimée au moyen d'une plaque d'impression sur le côté faisant face à l'évidement du corps de carte, le corps de carte (10) étant pressé pendant l'opération d'impression contre une surface servant de butée, et avec lequel un module à puce est introduit dans l'évidement (12) en forme de trou borgne après l'impression, caractérisé en ce que, pendant l'impression, on introduit dans l'évidement (12) un élément (14) qui remplit au moins partiellement l'évidement (12), et maintient la zone de la membrane (11) de l'évidement (12) dans le plan d'impression et la stabilise contre la pression d'appui de la plaque d'impression.

2. Procédé selon la revendication 1, caractérisé en ce que l'élément (14) est fixé sur la surface de contre-pression (18) et n'est introduit dans l'évidement (12) que pendant l'opération d'impression.

3. Appareil pour l'impression de cartes selon la revendication 1 avec une surface d'impression (17) et une surface de contre-pression (18), les cartes pouvant être pressées par la surface de contre-pression (18) sur la surface d'impression (17), caractérisé en ce qu'un élément (14) pouvant être introduit dans l'évidement (12) est conçu comme une zone en relief sur la surface de contre-pression (18).

4. Appareil selon la revendication 3, caractérisé en ce que la zone en relief est conçue comme un élément (14) séparé qui est fixé sur la surface de contre-pression.

5. Appareil selon la revendication 4, caractérisé en ce que l'élément (14) est collé dessus.

6. Appareil selon l'une quelconque ou plusieurs des revendications 3 à 5, caractérisé en ce que l'élément (14) est à base de matériau compressible.

7. Appareil selon l'une quelconque ou plusieurs des revendications 3 à 6, caractérisé en ce que la surface de contre-pression (18) est conçue comme un rouleau de contre-pression (18) à la périphérie duquel sont prévus plusieurs des éléments (14).

8. Appareil selon l'une quelconque ou plusieurs des revendications 3 à 7, caractérisé en ce que l'élément (14) est adapté au moins à la forme de la zone de membrane (11).

9. Appareil selon l'une quelconque ou plusieurs des revendications 3 à 7, caractérisé en ce que l'élément (14) est adapté à la forme de l'évidement (12).

10. Appareil selon la revendication 6, caractérisé en ce que la hauteur de l'élément (14) est légèrement supérieure à la profondeur de l'évidement (12) et ses propriétés de matériau sont choisies de telle manière que l'élément s'adapte pendant l'impression à l'évidement par resserrement.

11. Appareil pour l'impression de cartes selon la revendication 1 avec une surface d'impression (17) et une surface de contre-pression (18), les cartes pouvant être pressées par la surface de contre-pression (18) sur la surface d'impression (17), caractérisé en ce qu'un élément (14) pouvant être introduit dans l'évidement (12) est disposé de façon mobile dans la surface de contre-pression.

12. Appareil selon la revendication 11, caractérisé en ce que l'élément (14) est fixé sur une goupille (19) qui peut s'enfoncer dans la surface de contre-pression.

13. Appareil selon la revendication 12, caractérisé en ce que la goupille (19) est pressée par un ressort de pression (20) contre une butée (24) de telle façon que l'élément (14) dépasse sous une forme définie de la surface de contre-pression (18).

14. Appareil selon la revendication 13, caractérisé en ce que la position de la butée (24) est variable.

15. Carte (10) avec un évidemment (12) en forme de trou borgne dans le corps de carte pour le montage d'un module à puce, l'évidement (12) en forme de trou borgne présentant dans la zone du fond une zone de membrane (11) avec une épaisseur d'environ 100 µm, caractérisé en ce que la carte (10) est imprimée conformément au procédé selon la revendication 1 et présente sur le côté opposé à l'évidement (12) une image imprimée qui est exempte d'interruptions et de distorsions dans la zone de la membrane (11).
